# EUROPÄISCHE PATENTSCHRIFT

(11) **EP 0 149 714 B1**
(45) Veröffentlichungstag und Bekanntmachung des Hinweises auf die Patenterteilung: **24.10.1990**
(21) Anmeldenummer: 84110002.7
(22) Anmeldetag: 22.08.1984
(51) Int. Cl.: F42B 5/16, F42B 33/02

(54) **Nachverdichtete Treibladung, Verfahren zu ihrer Herstellung und Vorrichtung zum Durchführung des Verfahrens**
Redensified propellant charge, its process of manufacture and device for executing this process
Charge propulsive densifiée, procédé de sa fabrication et dispositif de réalisation de ce procédé

(30) Priorität: 07.09.1983 DE 3332224
(43) Veröffentlichungstag der Anmeldung: 31.07.1985
(73) Patentinhaber: Rheinmetall GmbH, 40880 Ratingen (DE)
(72) Erfinder: Romer, Rudolf, Dipl.-Ing., D-4044 Kaarst (DE); Schwenzer, Michael, D-4000 Düsseldorf 30 (DE); Synofzik, Reinhard, Dr. Dipl.-Phys., D-4053 Jülich 1 (DE)
(74) Vertreter: Podszus, Burghart, Dipl.-Phys.

(56) Entgegenhaltungen:
- US-A- 4 020 736

## Beschreibung

Die Erfindung betrifft eine nachverdichtete Treibladung.

Hierdurch soll die innenballistische Leistung gesteigert werden. Eine Treibladung der genannten Art ist bekannt aus der DE-OS 25 04 756. Sie betrifft ein Verfahren und eine Vorrichtung zum-Zusammenpressen von feinteiligen festen Explosivstoffen in einem Granatmantel oder in einer Treibladungshülse: Explosivstoff wird in die Treibladungshülse eingefüllt; durch den Hals der Treibladungshülse wird ein elastischer Sack in die Treibladungshülse eingebracht und deren halsseitige Öffnung dicht verschlossen. Dann wird die Treibladungshülse evakuiert und anschließend der Sack mit Hilfe eines Druckmediums ausgedehnt. Hierdurch wird der Explosivstoff zu einer Ladung nachverdichtet. Es ist ferner vorgesehen, das Einfüllen und Nachverdichten des Explosivstoffes in mehreren Stufen vorzunehmen, wobei jedesmal ein kleinerer Sack verwendet wird.

Dieses Verfahren erweist sich auch mit Rücksicht auf die Vorrichtung und die erforderliche Zeit als aufwendig und umständlich. Außerdem kann es ausschließlich zu einem axialen Dichtegradient führen. Dieser erschwert nachteiligerweise das Durchzünden der nachverdichteten Treibladung.

Der Erfindung liegt die Aufgabe zugrunde, eine nachverdichtete Treibladung mit verbesserten Durchzündeigenschaften zu schaffen.

Gelöst wird diese Aufgabe durch die im Kennzeichen des Patentanspruchs 1 angegebene Erfindung. Sie wird nachstehend anhand der Zeichnung eines bevorzugten Ausführungsbeispiels der Vorrichtung näher erläutert,

und es zeigen
Fig. 1 die Vorrichtung in ihrer Ausgangsposition in einem Schnitt quer zur zentralen Längsachse (A) mit einem in der Vorrichtung lösbar fixierten Heckteil eines Geschosses mit Stabilisierungsleitwerk,
Fig. 2 die Vorrichtung in einem längsaxialen Schnitt nach Fig 1,
Fig. 3 die Vorrichtung in ihrer Endposition im Schnitt quer zur zentralen Längsachse (A),
Fig. 4 die Vorrichtung im Schnitt nach Fig. 3 und
Fig. 5 im längsaxialen Schnitt die Vorrichtung beim Ausbringen der um das Geschoßheck herum nachverdichteten Treibladung aus dem von der Vorrichtung umschlossenen Raum und deren Einbringung in eine Treibladungshülse.

Gemäß den Figuren 1 und 2 weist die Vorrichtung ein Gestell 10 mit einer Grundplatte 12 mit oberseitig auf ihr befestigten ersten Elementen 14.1, ... auf. Letztere sind von im wesentlich gleichschenklig- dreieckigem Querschnitt und weisen zwischen planebenen Begrenzungsflächen 17 und 18 eine gekrümmte Begrenzungsfläche 16 auf, die noch erläutert wird. Die ersten Elemente 14.1, ... sind auf einem Kreis mit gleicher Teilung angeordnet, wobei zwischen einander zugewandten Begrenzungsflächen 17 und 18 einander benachbarter erster Elemente, beispielsweise 14.1 und 14.2, jeweils ein Durchlaß 20 im wesentlichen rechteckigen Querschnitts verbleibt. Die Durchlässe 20 dienen der radialbeweglichen Aufnahme zweiter Elemente 22.1,..., deren voneinander abgewandte seitlichen Begrenzungsflächen 25 und 26 jeweils einer Begrenzungsfläche 17 oder 18 der ersten Elemente 14.1, ... unmittelbar benachbart sind. Die zweiten Elemente 22.1, ... sind in Richtung eines Pfeils 30 gegen eine zentrale Längsachse A (und in Gegenrichtung nach einem Pfeil 32) beweglich angeordnet, wobei eine der zentralen Längsachse A zugewandte Begrenzungsfläche 24 die nämliche Krümmung aufweist, wie die Begrenzungsfläche 16 des betreffenden ersten Elements 14.1, .... Im in den Fig. 1 und 2 dargestellten Anfangszustand bilden die Begrenzungsflächen 16 und 24 wesentliche Bereiche einer Wandung eines Raumes 38. Diesem ist unterseitig ein Auflager 48 und oberseitig eine Abdeckung 50 zugeordnet. In den Raum 38 ragt ein Geschoß 41 mit einem Geschoßheck 42. Im dargestellten Fall wird das Geschoßheck 42 von einer Gasdruckaufnahmefläche 46 eines nicht näher bezeichneten Treibkäfigs umfangsseitig begrenzt und trägt an seinem rückseitigen Ende ein Stabilisierungsleitwerk 43 mit fünf Stabilisierungsflügeln 44.1, ... 44.5, die sich radial gegen die Begrenzungsflächen 16 der ersten Elemente 14.1, ...14.5 abstützen. Die Fig. 1 und 2 zeigen die zweiten Elemente 22,1, ... in ihrer Ausgangsposition. In den Raum 38 wird Treibladungspulver 40 geschüttet. Die Schüttmenge ist einer Treibladung 52 (Fig. 3) massegleich. Dann werden die zweiten Elemente 22.1, ... gleichzeitig aus ihrer Ausgangsposition in Richtung des Pfeils 30 radial gegen die zentrale Längsachse A bewegt. Sie wirken dabei als Preßbacken und führen zu einer Nachverdichtung des eingeschütteten Treibladungspulvers 40. In der nachverdichteten Schüttung stellt sich über die gesamte Länge ein radialer, zum Umfang hin zunehmender Dichtegradient ein. Der Vorgang ist beendet, sobald die Begrenzungsflächen 24 der zweiten Elemente 22.1, ..., 22.5 gemeinschaftlich mit den Begrenzungsflächen 16 der ersten Elemente 14.1,..., 14.5 einen Kreis 28 bilden und damit der Raum 38 seinen kreiszylindrischen Endquerschnitt eingenommen hat, wie dies in den Figuren 3 und 4 dargestellt ist. Der Kreis 28 ist dem Umfang der Treibladung 52 gleich oder um ein vorgebbares Maß kleiner.

Letzteres ist dann erforderlich, wenn ein Endverbleibsraum für die Treibladung 52, beispielsweise der Innenraum 62 einer Treibladungshülse 58, (siehe Fig. 5) eine geringfügige Konizität aufweist. Wie aus Fig. 5 erkennbar, wird durch eine längsaxiale Bewegung in Richtung eines Pfeils 60 das nur teilweise dargestellte Geschoß 41 mit der um das Geschoßheck 42 nachverdichteten Treibladung 52 aus dem Raum 38 der Vorrichtung in den Innenraum 62 der in einer Aufnahme 56 achsfluchtend positionierten Treibladungshülse 58 übergeführt. Bei einer konischen Treibladungshülse entspricht der Kreis 28 dem lichten Einführquerschnitt der Treibladungshülse, und nach dem Überführen in deren Innenraum entspannt sich die Treibladung 52 bereichsweise geringfügig und füllt das Volumen des Innenraumes aus. Um hierbei keinen Dichteverlust im betreffenden Bereich, regelmäßig dem rückwärtigen Bereich des Innenraums der Treibladungshülse, in Kauf nehmen zu müssen, wird folgendermaßen verfahren: Wie in Fig. 2 aus einer Trennungslinie 35 beispielhaft erkennbar, können die zweiten Elemente 22.1, ... geteilt sein. Zum Einschütten des Treibladungspulvers 40 wird ein oberseitiger zweiter Teil 36 in eine Ausgangspostion gebracht, bei der der Radialabstand der Begrenzungsfläche 24 größer ist als bei einem unterseitigen ersten Teil 34. Hierdurch entsteht ein nicht dargestellter zusätzlicher Raum in der Vorrichtung zur Aufnahme von Treibladungspulver 40. Nachdem die Teile 34 und 36 ihre Endposition eingenommen haben, weist die Treibladung 52 im Bereich der oberseitigen zweiten Teile 36 eine größere Dichte auf als im Bereich der unterseitigen ersten Teile 34 der zweiten Elemente 22.1,..., und es wird zudem dem radialen ein axialer Dichtegradient überlagert. Dieser kann auch nach der vorerwähnten geringfügigen Entspannung im betreffenden Bereich der Treibladungshülse 52 noch vorhanden sein und läßt sich gezielt vorgeben. Auf diese vorteilhaft einfache Weise kann, vorzugsweise im rückwärtigen Bereich der Treibladung 52, eine vergleichsweise höhere Dichte erzielt werden, was innenballistische Vorteile mit sich bringt.

Durch den radial zum Umfang der Treibladung 52 hin zunehmenden Dichtegradient wird das Durchzünden der Treibladung 52 in deren zentralaxialem Bereich begünstigt, weil dort die Nachverdichtung des Treibladungspulvers 40 geringer ist. Dies begünstigt außerdem ein besseres Abbranndverhalten des Treibladungspulvers bei gleichzeitiger durch die Nachverdichtung erzielter Steigerung der innenballistischen Leistung.

## Patentansprüche

1. Nachverdichtete Treibladung (52),
gekennzeichnet durch einen über ihre gesamte Länge vorgebbaren radialen, zum Umfangsbereich (16, 24) hin zunehmenden Dichtegradienten.

2. Treibladung nach Anspruch 1,
gekennzeichnet durch einen wenigstens bereichsweise überlagerten längsaxialen Dichtegradienten.

3. Verfahren zum Herstellen einer nachverdichteten Treibladung (52) nach Anspruch 1 oder 2,
gekennzeichnet durch folgende Verfahrensschritte und Merkmale:
a) eine der nachzuverdichtenden Treibladung (52) massegleiche Schüttmenge Treibladungspulvers (40) wird einem Raum (38) zugeführt, dessen axiale Erstrekkung im wesentlichen derjenigen der nachverdichteten Treibladung (52) entspricht,
b) durch radial aufzubringende Kräfte, durch die sich der Querschnitt des Raumes (38) auf einen Endquerschnitt verkleinert, wird die Schüttmenge verdichtet, wobei der Endquerschnitt kleiner oder gleich demjenigen einer Aufnahme (58) ist und
c) nach Erreichen des Endquerschnittes wird die nachverdichtete Treibladung (52) axial aus dem Raum (38) aus und in die Aufnahme (58) eingebracht.

4. Verfahren nach Anspruch 3,
dadurch gekennzeichnet, daß der Raum (38) über seine Länge einen durchgehend gleichen Ausgangsquerschnitt aufweist.

5. Verfahren nach Anspruch 3,
dadurch gekennzeichnet, daß der Raum (38) über seine Länge der Größe nach unterschiedliche Ausgangsquerschnitte aufweist.

6. Verfahren nach Anspruch 3, 4 oder 5,
dadurch gekennzeichnet, daß in dem Raum (38) vor dem Einbringen der Schüttmenge des Treibladungspulvers (40) ein Geschoß (41) mit seinem heckseitigen Teil (42) lösbar fixiert wird.

7. Verfahren nach Anspruch 6, dadurch gekennzeichnet, daß zum axialen Ausbringen der nachverdichteten Treibladung (52) das Geschoß (41) axial verschoben wird.

8. Vorrichtung zur Verdichtung einer Treibladung (52) mit vorgebbarem Dichtegradienten,
gekennzeichnet durch folgende Merkmale:
a) ein Gestell (10) weist eine vorgebbare Anzahl von ersten Elementen (14.1, ...) im wesentlichen gleichschenklig-dreieckigen Querschnitts auf,
b) die ersten Elemente (14.1, ...) sind auf einem Kreis mit gleichmäßiger Teilung fest angeordnet, wobei einer senkrechten Achse (A) zugewandte Begrenzungsflächen (16) auf einem Kreis (28) liegen, der höchstens gleich dem Umfang der Treibladung (52) ist,
c) senkrechte seitliche Begrenzungsflächen (17, 18) der einander benachbarten ersten Elemente (14.1 ...) bilden paarweise einen jeweiligen Durchlaß (20) rechteckigen Querschnitts für zweite Elemente (22.1, ...),
d) der senkrechten Längsachse (A) zugewandte Begrenzungsflächen (24) der zweiten Elemente (22.1, ...) sind derart gekrümmt, daß sie Teilstücke des Kreises (28) bilden und
e) die zweiten Elemente (22.1, ...) sind aus einer Anfangsposition gegen die zentrale Längsachse (A) in eine Endposition beweglich, in der sie gemeinschaftlich mit den Begrenzungsflächen (16) der ersten Elemente (14.1, ...) den geschlossenen Kreis (28) bilden.

9. Vorrichtung nach Anspruch 8,
dadurch gekennzeichnet, daß die zweiten Elemente (22.1, ...) in wenigstens einen ersten Teil (34) und einen zweiten Teil (36) unterteilt sind, wobei die zweiten Teile (36) aus ihrer jeweiligen Anfangsposition gegenüber den ersten Teilen (34) und mit diesen gemeinschaftlich radial in die Endposition beweglich sind.

10. Vorrichtung nach Anspruch 8 oder 9,
dadurch gekennzeichnet, daß die Menge der ersten Elemente (14.1, ...) und der zweiten Elemente (22.1, ...) jeweils der Menge von Stabilisierungsflügeln (44.1, ...) des Stabilisierungsleitwerks (43) eines hineinragenden Geschosses (41) entspricht.

## Revendications

1. Charge propulsive (52) densifiée, caractérisée par un gradient de densité radial, donné sur toute sa longueur, augmentant vers la région périphérique (16, 24).

2. Charge propulsive selon la revendication 1, caractérisée par un gradient de densité axial, longitudinal, superposé au moins dans certaines zones.

3. Procédé de fabrication d'une charge propulsive (52) densifiée selon la revendication 1 ou 2, caractérisé par les étapes de procédé et les caractéristiques suivantes:
a) une quantité de poudre de charge propulsive (40) en vrac, de même masse que la charge propulsive (52) à densifier, est envoyée vers un volume (38) dont l'extension axiale correspond à peu près à celle de la charge propulsive (52) à densifier,
b) la poudre en vrac est compactée par des forces appliquées radialement qui réduisent la section transversale du volume (38) à une section finale, celle-ci étant inférieure ou égale à celle d'un logement (58) et
c) après obtention de la section transversale finale, la charge propulsive (52) densifiée est extraite axialement du volume (38) et introduite axialement dans le logement (58).

4. Procédé selon la revendication 3, caractérisé en ce que le volume (38) présente, sur toute sa longueur, une section transversale de sortie constante.

5. Procédé selon la revendication 3, caractérisé en ce que le volume (38) présente, sur toute sa longueur, des sections transversales de sortie de grandeur différente.

6. Procédé selon la revendication 3, 4 ou 5, caractérisé en ce qu'avant d'introduire la quantité de poudre de charge propulsive (40) en vrac, on fixe, de manière amovible, un projectile (41) avec sa partie arrière (42), dans le volume (38).

7. Procédé selon la revendication 6, caractérisé en ce qu'on déplace axialement le projectile (41), pour extraire axialement la charge propulsive (52) densifiée.

8. Dispositif de compactage d'une charge propulsive (52) de gradient de densité donné, caractérisé par les caractéristiques suivantes:
a) un bâti (10) comporte un nombre donné de premiers éléments (14.1, ...), de section transversale à peu près en triangle isocèle,
b) les premiers éléments (14.1, ...) sont placés, de manière fixe, sur un cercle aux divisions régulières, des surfaces de délimitation (16), tournées vers un axe (A) vertical, se situant sur un cercle (28) qui est au plus égal à la circonférence de la charge propulsive (52),
c) des surfaces de délimitation (17, 18) latérales, verticales, des premiers éléments (14.1 ...) adjacents, forment deux par deux un passage (20) de section transversale rectangulaire pour deux éléments (22,1, ...),
d) des surfaces de délimitation (24), tournées vers l'axe longitudinal (A) vertical des deuxièmes éléments (22.1, ...), sont courbées de manière à former des parties du cercle (28) et
e) les deuxièmes éléments (22.1,...) sont mobiles, à partir d'une position initiale, vers l'axe longitudinal (A) central, jusqu'à une position finale dans laquelle ils forment avec les surfaces de délimitation (16) des premiers éléments (14,1, ...), le cercle fermé (28).

9. Dispositif selon la revendication 8, caractérisé en ce que les deuxièmes éléments (22.1, ...) sont subdivisés au moins en une première partie (34) et une deuxième partie (36), les deuxièmes parties (36) se déplaçant, à partir de leur position initiale respective, par rapport aux premières parties (34), et conjointement avec celles-ci, radialement dans la position finale.

10. Dispositif selon la revendication 8 ou 9, caractérisé en ce que la quantité des premiers éléments (14.1, ...) et des deuxièmes éléments (22,1, ...) correspond à la quantité de stabilisateurs (44.1, ...) de l'empennage (43) d'un projectile (41) pénétrant à l'intérieur.

## Claims

1. Re-densified propellant charge 52 characterised by a radial density gradient preselectable over the entire length and increasing in the direction of the peripheral zone (16, 24).

2. Propellant charge in accordance with Claim 1, characterised by a density gradient which extends in a longitudinal axial direction and which at least in certain zones is superimposed.

3. Process for the production of a re-densified propellant charge (52) in accordance with Claim 1 or 2, characterised by the following steps and features:
(a) a bulk quantity of a propellant charge powder (40) of the same mass as the propellant charge (52) to be re-densified is fed to a chamber (38) of which the extension in the axial direction is substantially equivalent to that of the propellant charge (52) to be re-densified,
(b) by forces applied radially and by which the cross section of the chamber (38) is reduced to a final cross section the bulk quantity is compressed, the final cross section being smaller than or equal to that of a receiver (58), and
(c) after the final cross section has been reached the re-densified propellant charge (52) is moved axially from the chamber (38) into the receiver (58).

4. Process in accordance with Claim 3, characterised by the fact that the chamber (38) is of approximately the same initial cross section over its entire length.

5. Process in accordance with Claim 3, characterised by the fact that the chamber (38) has initial cross sections of different sizes over its length.

6. Process in accordance with Claim 3, 4 or 5, characterised by the fact that a projectile (41) is detachably affixed by a rear portion (42) in the chamber (38) before the introduction of the bulk quantity of propellant charge powder (40).

7. Process in accordance with Claim 6, characterised by the fact that the projectile (41) is displaced in the axial direction in order to enable the re-densified propellant charge (52) to be extracted axially.

8. Apparatus for the re-densification of a propellant charge (52) with a preselectable density gradient, characterised by the following features:
(a) a frame (10) has a preselectable number of first elements (14,1....) of which the cross section is substantially the shape of an isosceles triangle,
(b) the first elements (14,1....) are mounted in fixed positions and at equal distances apart around a circle, while interfaces (16) facing towards a perpendicular axis (A) are situated on a circle (28) which does not exceed the circumference of the propellant charge (52),
(c) each pair of perpendicular lateral interfaces (17, 18) of the mutually adjacent first elements (14,1....) forms a passage (20) of rectangular cross section for second elements (22,1....)
(d) interfaces (24) belonging to the second elements (22,1....) and facing towards the perpendicular longitudinal axis (A) are curved in such a way as to form parts of the circle (28), and
(e) the second elements (22,1....) are movable from an initial position towards the central longitudinal axis (A) into a final position in which, together with the interfaces (16) of the first elements (14,1....), they form a closed circle (28).

9. Apparatus in accordance with Claim 8, characterised by the fact that the second elements (22, 1) are subdivided into at least one first part (34) and a second part (36) being movable from their respective initial positions in relation to the first parts (34) and together with these latter in the radial direction into the final position.

10. Apparatus in accordance with Claim 8 or 9, characterised by the fact that the number of first elements (14,1....) and second elements (22,1....) in each case corresponds to the number of stabilising fins (44,1....) of the stabilising tail unit (43) of a projectile (41) extending into it.
